# EUROPÄISCHE PATENTSCHRIFT

(11) **EP 0 205 884 B1**
(45) Veröffentlichungstag und Bekanntmachung des Hinweises auf die Patenterteilung: **02.05.1990**
(21) Anmeldenummer: 86106504.3
(22) Anmeldetag: 13.05.1986
(51) Int. Cl.: B27G 13/08

(54) **Holzfräswerkzeug**
Wood-milling cutter
Fraise à bois

(30) Priorität: 13.05.1985 DE 8514057 U
(43) Veröffentlichungstag der Anmeldung: 30.12.1986
(73) Patentinhaber: Pela AG Werkzeugfabrik, Galgenen (CH)
(72) Erfinder: Landtwing, Peter, CH-8854 Galgenen (CH)
(74) Vertreter: Klunker . Schmitt-Nilson . Hirsch

(56) Entgegenhaltungen:
- CH-A- 58 468
- DE-C- 830 409

## Beschreibung

Die Erfindung bezieht sich auf ein Holzfräswerkzeug mit einem scheibenförmigen Träger, an dem mittels Schrauben Messer auswechselbar befestigt sind, die Schnittkanten an der ersten und der zweiten Stirnseite sowie am Umfang des Trägers darbieten, wobei an der ersten Stirnseite der radial äußere Teil der Schnittkante mindestens eines stirnseitigen, ersten Messers mit dem axial äußersten Teil mindestens eines in Umfangsrichtung versetzen, umfangsseitigen, zweiten Messers fluchtet.

Ein derartiges Holzfräswerkzeug ist aus der CH-A-58 468 bekannt, wobei das dortige zweite Messer zur Herstellung einer schmalen Nut bestimmt ist und das erste Messer zusätzlich eine umfangsseitige Schnittkante für den Hauptteil der Fräsarbeit aufweist. Das Fluchten des radial äußeren Teils des erstens Messers mit dem axial äußersten Teil des als Nutfräser dienenden, zweiten Messers läßt sich mit überschlägiger Genauigkeit aus Fig. 1 der CH-A-58 468 entnehmen, ohne daß es dort funktionell auf das Fluchten ankäme.

Ein Holzfräswerkzeug mit einem scheibenförmigen Träger, der an seiner ersten Stirnseite mit mindestens einem ersten Messer und an seinem Umfang mit einem zweiten Messer bestückt ist, wobei der radial äußere Teil der Schnittkante des ersten Messers in Umfangsrichtung versetzt mit dem axial äußersten Teil der Schnittkante des zweiten Messers fluchtet, ist durch Vorbenutzung bekannt.

Der Erfindung liegt die Aufgabe zugrunde, ein Holzfräswerkzeug zu schaffen, das vielseitig anwendbar ist und eine sichere und genaue Befestigung der Messer gewährleistet.

Zur Lösung dieser Aufgabe ist das Holzfräswerkzeug erfindungsgemäß dadurch gekennzeichnet,
daß auch an der zweiten Stirnseite der radial äußere Teil der Schnittkante mindestens eines stirnseitigen, dritten Messers mit dem axial äußersten Teil der Schnittkante mindestens eines in Umfangsrichtung versetzen, umfangsseitigen, vierten Messer fluchtet;
daß alle Messer jeweils mittels eines Spannkeils, der mit einem Stift in eine Bohrung des Messers eingreift, in dem Träger festgespannt sind; und
daß das zweite und das vierte Messer jeweils einen abgestuften Umriß derart aufweisen, daß je nach Schnitttiefe mehrere unterschiedliche Profilform herstellbar sind.

Bevorzugte Ausgestaltungen der Erfindung sind in den abhängigen Ansprüchen angegeben.

Nachfolgend wird ein Ausführungsbeispiel der Erfindung anhand der Zeichnung erläutert. Darin zeigt:
Figur 1 eine axiale Ansicht des Werkzeugs,
Figur 2 einen Schnitt längs der Linie 11-11 in Fig. 1,
Figur 3 eine vergrößerte Darstellung des Bereichs 111-111 in Fig. 1 im Schnitt, und
Figuren 4 bis 7 die Grundrisse von vier verwendeten Messern.

Das dargestellte Holzfräswerkzeug umfasst einen scheibenförmigen Träger 1 mit einerzentralen Bohrung 2 zum Aufspannen auf den Dorn einer Werkzeugmaschine. In der einen Stirnseite 3 des Trägers 1 sind zwei Nuten 20 zur Aufnahme je eines Wendemessers 5 und eines Spannkeils 21 versetzt zur radialen Richtung eingefräst, so dass das Messer 5 mit einem ziehenden Schnitt schneidet. In der gegenüberliegenden Stirnseite 4 sind zwei weitere Nuten 30 für je ein weiteres Wendemesser 6 mit Spannkeil 31 um 90° gegenüber den Nuten 20 versetzt eingefräst. An der Umfangsfläche 9 des Trägers 1 sind vier weitere Nuten 40, 50 eingefräst zur Aufnahme von vier weiteren Messern 7, 8 mit Spannkeilen 41, 51, wobei je zwei Messer 7 mit dem axial äussersten, der Stirnfläche 3 zugewandten Teil 47 ihrer Schnittkante 42 in Umfangsrichtung versetzt mit dem radial äussersten Teil der Schnittkante 22 des Messers 5 fluchten, d.h. dass beim Fräsen die durch das Messer 5 bearbeitete Fläche nahtlos in die vom Messer 7 bearbeitete Fläche übergeht. Ebenso fluchtet der der Stirnfläche 4 zugewandte äusserste Teil 57 der Schnittkante 52 des Messers 8 in Umfangsrichtung versetzt mit dem radial äussersten Teil der Schnittkante 32 des Messers 6. Die Messer 7, 8 weisen ebenfalls einen nicht dargestellten Achswinkel auf, so dass sie mit einem ziehenden Schnitt schneiden.

Durch die Trennung der ein gemeinsames Profil schneidenden Messer 5 und 7 bzw. 6 und 8 wird ermöglicht, dass sowohl Achswinkel 5 als auch Spanwinkel 5 für beide Messer optimal gewählt werden können, also eine gute Zerspannung und Werkstückoberfläche erzielt werden.

Das Messer 5 wird durch Anlage am Grund der Nut 20 positioniert und durch eine Schraube 23 gegen ein Verschieben nach aussen unter der Wirkung der Fliehkraft gesichert. Der Keil 21 greift mit Stiften 24 in Bohrungen 25 des Messers 5 ein, welche radial aussen an den Bohrungen 25 anliegen und damit den Keil 21 ebenfalls gegen ein Verschieben unter der Wirkung der Fliehkraft sichern. Der Keil 21 wird durch Inbus-Stiftschrauben 26 gegen das Messer 25 gespannt. In analoger Weise wird das Messer 6 in der Nut 30 positioniert, durch eine Schraube 33 gesichert, und der Keil 31 durch Stiftschrauben gespannt. Der Keil 31 greift ebenfalls mit Stiften in Bohrungen 35 des Messers 6 ein.

Das Messer 7 ist ebenfalls durch Anschlag am Grund der Nut 40 positioniert. Hier greift der Keil 41 mit einem Stift 44 formschlüssig in eine Bohrung 45 des Messers 7 ein. Eine Stiftschraube 46 mit ebener Stirnfläche spannt den Keil 41 gegen das Messer 7. Durch die Keilwirkung zwischen der Stirnfläche der Schraube 46 und der Messerfläche ist der Keil 41 und damit auch das Messer 7 gegen die Wirkung der Fliehkraft gesichert. Eine Schraube 43 dient als Anschlag in Achsrichtung. In gleicher Weise ist auch das Messer 8 im Grund der Nut 50 und durch Anschlag an eine Schraube 53 positioniert und mittels einer auf den Keil 51 wirkenden Stiftschraube verspannt.

Das Messer 5 hat eine abgeknickte Schnittkante 22, das Messer 6 hingegen eine S-förmig geschwungene Schnittkante 32. Die Schnittkanten 42, 52 der Messer 7 und 8 haben einen abgestuften Umriss. Dabei ist jeweils der axial äusserste Teil 47, 57 der Schnittkanten 42, 52 auf den radial äussersten Teil der Schnittkanten 22 bzw. 32 ausgerichtet.

Durch die dargestellte Ausbildung des Werkzeuges kann bei fest eingespannten, um eine vertikale Achse rotierendem Werkzeug das Werkstück entweder mit der Oberseite oder der Unterseite des Werkzeugs bearbeitet werden, wobei das Werkstück oberhalb oder unterhalb des Werkzeugs durchgeschoben wird. Durch die verschiedenartigen Messer lassen sich dabei je nach Schnittiefe pro Seite mehrere unterschiedliche Profilformen herstellen, im dargestellten Beispiel vier Profilformen pro Seite.

## Patentansprüche

1. Holzfräswerkzeug mit einem scheibenförmigen Träger (1), an dem mittels Schrauben (26,46) Messer (5, 6, 7, 8) auswechselbar befestigt sind, die Schnittkanten (22, 32, 42, 47, 52, 57) an der ersten und der zweiten Stirnseite (3, 4) sowie am Umfang (9) des Trägers (1) darbieten, wobei an der ersten Stirnseite (3) der radial äußere Teil der Schnittkante (22) mindestens eines stirnseitigen, ersten Messers (5) mit dem axial äußersten Teil (47) der Schnittkante (42) mindestens eines in Umfangsrichtung versetzten, umfangsseitigen, zweiten Messers (7) fluchtet, dadurch gekennzeichnet, daß auch an der zweiten Stirnseite (4) der radial äußere Teil der Schnittkante (32) mindestens eines stirnseitigen, dritten Messers (6) mit dem axial äußersten Teil (57) der Schnittkante (52) mindestens eines in Umfangsrichtung versetzten, umfangsseitigen, vierten Messers (8) fluchtet;
daß alle Messer (5, 6, 7, 8) jeweils mittels eines Spannkeils (21, 31, 41, 51 der mit einem Stift (24, 44) in eine Bohrung (25, 35, 45, 55) des Messers (5, 6, 7, 8) eingreift, in dem Träger (1) festgespannt sind; und
daß das zweite und das vierte Messer (7, 8) jeweils einen abgestuften Umriß derart aufweisen, daß je nach Schnitttiefe mehrere unterschiedliche Profilformen herstellbar sind.

2. Werkzeug nach Anspruch 1, dadurch gekennzeichnet, daß alle Messer (5, 6, 7, 8) für einen ziehenden Schnitt ausgerichtet sind.

3. Werkzeug nach Anspruch 1 oder 2, dadurch gekennzeichnet, daß alle Messer (5, 6, 7, 8) für die gleiche Drehrichtung des Trägers (1) angeordnet sind.

4. Werkzeug nach den Ansprüchen 2 und 3, dadurch gekennzeichnet, daß die den Spanwinkel (5) des ersten Messers (5) bildende Fläche in Umfangsrichtung versetzt axial symmetrisch zu der den Spanwinkel des dritten Messers (6) bildenden Fläche ist.

5. Werkzeug nach einem der Ansprüche 1 bis 4, dadurch gekennzeichnet, daß das erste und das dritte Messer (5, 6) je ein Wendemesser ist.

6. Werkzeug nach einem der Ansprüche 1 bis 5, dadurch gekennzeichnet, daß das zweite und das vierte Messer (7, 8) je ein Einwegmesser ist.

7. Werkzeug nach einem der Ansprüche 1 bis 6, dadurch gekennzeichnet, daß der radial äußere Rand des ersten und des dritten Messers (5, 6) je gegen einen Anschlag (23, 33) anliegt.

8. Werkzeug nach einem der Ansprüche 1 bis 7, dadurch gekennzeichnet, daß das zweite und das vierte Messer (7, 8) je gegen einen Anschlag (43, 53) in Axialrichtung anliegt.

## Revendications

1. Fraise à bois, avec un support (1) en forme de disque, sur lequel des lames (5, 6, 7, 8) sont fixées de manière interchangeable au moyen de vis, les arêtes de coupe (22, 32, 42, 47, 52, 57) étant placées sur la première et sur la seconde face frontale (3, 4), ainsi que sur la périphérie (9) du support (1), la partie radialement extérieure de l'arête de coupe (22) d'au moins une première lame frontale (5) étant alignée, sur la première face frontale (3), par rapport à la partie (47) axialement extrême de l'arête de coupe (42) d'au moins une deuxième lame (7), située du côté de la périphérie et décalée en direction périphérique, caractérisée en ce que,
également sur la deuxième face frontale (4), la partie la plus à l'extérieur de l'arête de coupe (32) d'au moins une troisième lame frontale (6) est alignée avec la partie la plus à l'extérieur (57) de l'arête de coupe (52) d'au moins une quatrième lame (8) décalée en direction périphérique, du côté de la périphérie;
toutes les lames (5, 6, 7, 8) sont individuellement bloquées dans le support (1) au moyen d'une clavette de serrage (21, 31, 41, 51) qui s'engage, par un téton (24, 44), dans un trou (25, 35, 45, 55) de la lame (5, 6, 7, 8); et
la deuxième et la quatrième lame (7, 8) présentent chacune un contour étagé, de sorte que l'on peut constituer plusieurs formes de profile différentes selon la profondeur de coupe.

2. Outil selon la revendication 1, caractérisé en ce que toutes les lames (5, 6, 7, 8) sont orientées pour effectuer une coupe oblique.

3. Outil selon la revendication 1 ou 2, caractérisé en ce que toutes les lames (5, 6, 7, 8) sont disposées pour le même sens de rotation.

4. Outil selon les revendications 2 et 3, caractérisé en ce que la face format l'angle de coupe (5) de la première lame (5) est décalée axialement en direction périphérique, selon une symétrie axiale, par rapport à la face formant l'angle de coupe de la troisième lame (6).

5. Outil selon l'une des revendications 1 à 4, caractérisé en ce que la première et la troisième lame (5, 6) sont chacune une lame à position de travail inversible.

6. Outil selon l'une des revendications 1 à 5, caractérisé en ce que la deuxième et la quatrième lame (7, 8) sont chacune une lame à une seule utilisation.

7. Outil selon l'une des revendications 1 à 6, caractérisé en ce que le bord radialement extrême de la première et de la troisième lame (5, 6) appui chaque fois contre une butée (23, 33).

8. Outil selon l'une des revendications 1 à 7, caractérisé en ce que la deuxième et la quatrième lame (7, 8) appuient chacune en direction axiale contre une butée (43, 53).

## Claims

1. A wood milling cutter comprising a disc- shaped carrier (1) having replaceably mounted thereon, by means of screws (26, 46), cutters (5, 6, 7, 8) presenting cutting edges (22, 32, 42, 47, 52, 57) on the first and second face sides (3, 4) and on the circumference (9) of the carrier (1), in which, on the first face side (3), the radially outer part of the cutting edge (22) of at least one first cutter (5) located on the face side is aligned with the axially outermost part (47) of the cutting edge (42) of at least one second cutter (7) located on the circumference and offset in circumferential direction,
characterized in that, on the second face side (4) too, the radially outer part of the cutting edge (32) of at least one third cutter (6) located on the face side is aligned with the axially outermost part (57) of the cutting edge (52) of at least one fourth cutter (8) located on the circumference and offset in circumferential direction,
that all cutters (5, 6, 7, 8) are clamped in the carrier (1) by means of a clamping wedge (21, 31, 41, 51) each, which has a pin (24, 44) engaging in a bore (25, 35, 45, 55) of said cutter (5, 6, 7, 8); and
that the second and fourth cutters (7, 8) each have a stepped outline such that a plurality of different profile configurations can be produced depending on the cutting depth.

2. A milling cutter according to claim 1, characterized in that all cutters (5, 6, 7, 8) are adapted for draw cutting.

3. A milling cutter according to claim 1 or 2, characterized in that all cutters (5, 6, 7, 8) are arranged for the same direction of rotation of the carrier (1).

4. A milling cutter according to claims 2 and 3, characterized in that the area forming the rake angle (5) of the first cutter (5) is circumferentially offset from and axially symmetrical to the area forming the rake angle of the third cutter (6).

5. A milling cutter according to any one of claims 1 to 4, characterized in that the first and third cutters (5, 6) are reversible cutters each.

6. A milling cutter according to any one of claims 1 to 5, characterized in that the second and fourth cutters (7, 8) are disposible cutters each.

7. A milling cutter according to any one of claims 1 to 6, characterized in that the radially outer edge of the first and third cutters (5, 6) abuts a stop (23, 33) each.

8. A milling cutter according to any one of claims 1 to 7, characterized in that the second and fourth cutters (7, 8) each abut a stop (43, 53) in axial diorection.
